# EUROPÄISCHE PATENTSCHRIFT

(11) **EP 1 112 458 B1**
(45) Veröffentlichungstag und Bekanntmachung des Hinweises auf die Patenterteilung: **05.02.2003**
(21) Anmeldenummer: 99968702.3
(22) Anmeldetag: 03.09.1999
(51) Int. Cl.: F21S 10/02

(54) **BELEUCHTUNGSAPPARATUR**
LIGHTING DEVICE
APPAREIL D'ECLAIRAGE

(30) Priorität: 04.09.1998 DE 19840475
(43) Veröffentlichungstag der Anmeldung: 04.07.2001
(73) Patentinhaber: Hopp, Armin, 53111 Bonn (DE); Bertelmann, Dirk, 50859 Köln (DE)
(72) Erfinder: Hopp, Armin, 53111 Bonn (DE); Bertelmann, Dirk, 50859 Köln (DE)
(74) Vertreter: Stute, Ivo, Dipl.-Ing.
(86) Internationale Anmeldenummer: DE9902817
(87) Internationale Veröffentlichungsnummer: WO00014447

(56) Entgegenhaltungen:
- GB-A- 1 360 481
- GB-A- 2 310 035
- US-A- 2 755 374

## Beschreibung

Die Erfindung betrifft eine Beleuchtungsapparatur gemäß dem Oberbegriff des Anspruchs 1, vgl. US-A-2 755 374.

Solche Beleuchtungsapparaturen werden unter anderem in der Bühnenbeleuchtungstechnik verwendet. So sind als Bühnenlampen beispielsweise sogenannte PAR-Lampen bekannt, die in einem Aluminiumgehäuse eine Lampe mit einem Parabolspiegel aufweisen und vor deren Lichtauslaß beispielsweise ein Farbfilter zum Erzielen eines besonderen optischen Effektes angeordnet werden kann. Sollen verschiedene Farbfilter im Wechsel eingesetzt werden, können motorisierte Filterbänder mit verschiedenfarbigen Filterabschnitten verwendet werden. Diese haben jedoch den Nachteil, daß sie schnell verschleißen und aufgrund der Zugbelastung des Motors reißen.
Daher werden bevorzugt drehbare Effektscheiben (Gobos) mit verschiedenen, in Umfangsrichtung angeordneten Farbfiltern eingesetzt, bei denen die Filter nicht einer mechanischen Zugbelastung ausgesetzt sind.

Ein Nachteil dieser PAR-Lampen ist, daß die verwendbaren Farbfilter mindestens dem Durchmesser der Lichtaustrittsöffnung des Lampengehäuses entsprechen müssen, um den austretenden Lichtstrahl vollständig zu erfassen. Sollen verschiedene Farbfilter eingesetzt werden, ist die Anzahl der auf einer Filterscheibe angeordneten Farbfilter begrenzt, will man eine praktikable Größe der Filterscheibe nicht überschreiten.

Aus der DE-OS 21 33 719 ist für eine Operationsleuchte ein Lampenaufbau bekannt, bei dem das Licht einer Lichtquelle durch einen Parabolspiegel fokussiert wird. Im Brennpunkt des Lichtstrahls ist der Anfang eines Lichtleiters, bestehend aus einem Glasstab, angeordnet. Die am Ende des Lichtleiters divergent austretenden Lichtstrahlen werden von einer Reflektoranordnung parallelisiert. Die Reflektoranordnung besteht im wesentlichen aus einem Prismenkörper und einem Reflektor, wobei der Prismenkörper sämtliche aus dem Lichtleiter austretenden Lichtstrahlen umlenkt und in den Reflektor so einstrahlt, daß die Lichtstrahlen vom Reflektor parallel in Richtung zum Operationsfeld reflektiert werden. Der Lichtleiter tritt dabei aus dem Rückraum des Reflektors durch eine Öffnung in diesem hindurch und erstreckt sich bis kurz vor den Prismenkörper.
Der besondere Vorteil einer solchen Anordnung liegt darin, daß der Abstand zwischen der Lichtquelle und dem Reflektor beliebig gewählt werden kann, indem ein nahezu verlustloser Lichtleiter das Lichts von der Lichtquelle bis zum Reflektor führt. Auch wird mit dieser Anordnung die Aufgabe gelöst, die aus der Lichtquelle austretenden Strahlen aufzufächern und mit nahezu gleicher Beleuchtungsstärke auf das Operationsfeld abzustrahlen.
Eine mögliche Verwendung anderer optischer Elemente zur Beeinflussung des Lichtstrahls, insbesondere zum Erzielen besonderer Lichteffekte, ist weder erwähnt noch erwünscht. Vielmehr stehen solche Lichteffekte dem Zweck einer Operationsleuchte, nämlich einer gleichmäßigen Ausleuchtung mit einem dem Tageslichtspektrum angepaßten Licht, entgegen.

Hieraus ergibt sich die Aufgabe der Erfindung, eine Beleuchtungsapparatur derart weiterzuentwickeln, daß keine Beschränkung der verwendbaren optischen Elemente durch die Bauart, insbesondere durch den Durchmesser der Lichtaustrittsöffnung des Lampengehäuses, besteht.

Diese Aufgabe wird bei einer Beleuchtungsapparatur der eingangs genannten Art dadurch gelöst, daß der Lichtstrahl in einem zweiten Brennpunkt zwischen dem ersten Reflektor und dem zweiten Reflektor zusammenläuft, und ein zwischen der Lichtquelleneinheit und der Reflektor einheit angeordnetes optisches Element angeordnet ist.

Somit weist die Beleuchtungsapparatur drei Funktionseinheiten auf.

Die Lichtquelleneinheit hat die Aufgabe, einen gerichteten Lichtstrahl - mindestens den überwiegenden Teil des von der Lichtquelle abgestrahlten Lichts - mit einem zumindest an einer Stelle vergleichsweise kleinen Querschnitt zur Verfügung zu stellen.

Bevorzugt einzusetzen sind als erste Reflektoren solche, die einen Fokus haben. Besonders geeignet sind rotationssymmetrische Parabolspiegel oder auch rotationssymmetrische, parabolartig geformte Reflektoren, deren Reflektorflächen vom Scheitelpunkt des Reflektors vergleichsweise steil ansteigen und sich in einem dem Scheitelpunkt abgewandten Bereich der optischen Achse des zu erzeugenden Lichtstrahls wieder annähern, so daß der Winkel zwischen den gedachten Linien zwischen dem Scheitelpunkt und zweier sich gegenüberliegenden Außenkanten des Reflektors bevorzugt unter 45° liegt. Diese Reflektoren haben einen - wenn auch unscharfen - Fokus.

In einem Bereich des Lichtstrahls mit geringem Querschnitt kann der Lichtstrahl dann durch ein optisches Element oder mehrere hintereinander angeordnete optische Elemente beeinflußt werden.
Als optische Elemente kommen nicht nur Farbfilter oder auch Blenden in Betracht, sondern es sind jegliche Arten von optischen Elementen zu nennen, sofern sie den Lichtstrahl nicht über ein bestimmtes Maß hinaus aufweiten.
In der hinter dem optischen Element angeordneten Reflektoreinheit wird der Lichtstrahl dann auf eine gewünschte Querschnittsfläche aufgeweitet. Hierbei wird der Lichtstrahl zunächst vom zweiten Reflektor auf den konkaven dritten Reflektor zurückgeworfen, der den dann aufgeweiteten Lichtstrahl aus der Beleuchtungsapparatur heraus reflektiert. Der zweite Reflektor kann hierfür bevorzugt konvex oder auch eben ausgeführt sein, es ist allerdings auch jede andere, den Lichtstrahl aufweitende Gestaltung des Reflektors denkbar.

Somit besteht ein Vorteil der erfindungsgemäßen Apparatur gegenüber dem Stand der Technik darin, daß die zu verwendenden optischen Elemente aufgrund des geringen Querschnitts des Lichtstrahls vor der Reflektoreinheit vergleichsweise klein sein und daher die Produktionskosten eines Beleuchtungsapparats in bezug auf diese Elemente minimiert werden können.
Ein weiterer Vorteil besteht darin, daß aufgrund der funktionalen Trennung von der Erzeugung eines gerichteten Lichtstrahls und dessen optischer Aufbereitung wesentlich größere Freiheiten bei der konstruktiven Ausgestaltung des notwendigen Apparategehäuses hinsichtlich der notwendigen Wärmeabfuhr bestehen. Dies ist insbesondere dann von Vorteil, wenn als Lichtquellen Hochleistungslampen eingesetzt werden, die mit einer sehr hohen Betriebstemperatur arbeiten.

Entsprechendes gilt für die möglicherweise am optischen Element selbst abzuführende Wärme, die bei der Absorption von Licht anfällt.
Das zu verwendende optische Element kann besonders klein ausgebildet sein, wenn es im Bereich des zweiten Brennpunkts angeordnet wird. Gleichwohl kann das optische Element auch vor oder hinter dem zweiten Brennpunkt angeordnet sein, oder auch mehrere optische Elemente vor, im und/oder hinter dem Brennpunkt.
Tritt der sich hinter dem zweiten Brennpunkt aufweitende Lichtstrahl durch den konkaven dritten Reflektor hindurch, kann der zweite Reflektor eben ausgebildet sein.

In einer bevorzugten Weiterbildung dieser Ausführungsform kann hinter dem Brennpunkt im Abstand ihrer Brennweite als optisches Element eine Linse angeordnet sein. Mit dieser Linse kann der Lichtstrahl parallelisiert werden, so daß der Abstand zwischen Linse und der Reflektoreinheit nahezu beliebig groß sein kann. So können auf einfache Weise eine Vielzahl von optischen Elementen hintereinander zwischen Linse und der Reflektoreinheit angeordnet werden.

In einer anderen bevorzugten Ausführungsform ist der Abstand von zweitem Reflektor zu drittem Reflektor einstellbar.
Hierdurch kann der Grad der Aufweitung des Lichtstrahls verändert werden.

In einer weiteren bevorzugten Ausgestaltung weist die Beleuchtungsapparatur eine Vorrichtung zum Positionieren eines oder mehrerer optischer Elemente auf.
Beispielsweise kann diese Vorrichtung zum Positionieren eines oder mehrerer optischer Elemente eine drehbar gelagerte Effektscheibe sein. So kann durch Drehung der Effektscheibe von einem optischen Element zu einem anderen gewechselt werden. Auch können bei einem Durchlauf verschiedener optischer Elemente bei sich konstant drehender Effektscheibe filmartige Bildsequenzen erzeugt werden.

In einfachster Ausführung weist die Effektscheibe lediglich eine Durchtrittsöffnung auf und ist ansonsten lichtundurchlässig. Somit kann die Effektscheibe als schaltbare Blende verwendet werden, um den Lichtstrahl entweder vollständig durchzulassen oder vollständig zu blockieren.

Um einen möglichst großen Reflexionsgrad zu erreichen, können die Reflektoren verspiegelt sein. Hierzu können die Reflektoren mit einer Metallschicht bedampft werden.

Auf der anderen Seite ist es von Vorteil, wenn die Reflektoren aus einem aluminiumhaltigen Werkstoff gebildet sind. Die Reflexionseigenschaften von Aluminium sind derart, daß auf eine Verspiegelung im Sinne der Produktionskostenminimierung verzichtet werden kann. Um verbesserte Reflexionseigenschaften des Aluminiums zu erreichen, sollten die Reflektoroberflächen poliert sein.
Solche Reflektoren können aus einem Aluminiumblech gezogen werden.

In einer weiteren vorteilhaften Ausgestaltung sind der erste und der dritte Reflektor jeweils einstückig mit einer im wesentlichen zylindrischen Gehäusewandung ausgebildet, wobei die Gehäusewandungen über eine Preßpassung miteinander verbindbar sind. Auf diese Weise ist eine möglichst einfache Herstellung der Reflektorgehäuse sowie eine einfache Montage der Einzelteile möglich.

Im folgenden wird die Erfindung anhand einer das Prinzip der Erfindung darstellenden Figur 1 näher erläutert.

Figur 1 zeigt das Prinzip der erfindungsgemäßen Beleuchtungsapparatur mit einer mindestens eine Lichtquelle **1** und einen ersten Reflektor **2** aufweisenden Lichtquelleneinheit **3.** Der Reflektor **2** ist in der Art eines rotationssymmetrischen Ellipsoids ausgebildet, das an einer Seite offen ist, wobei die Lichtquelle **1** einen ersten Brennpunkt des Ellipsoids bildet und das Licht in einem zweiten Brennpunkt **4** fokussiert wird.
Vor dem Brennpunkt **4** ragt eine Effektscheibe **5** mit optischen Elementen **6** in den Lichtstrahl hinein.
Der Lichtstrahl tritt durch eine Öffnung **7** durch einen rotationssymmetrischen, konkaven dritten Reflektor **9** hindurch und wird von einem zweiten, konvex ausgebildeten, rotationssymmetrischen Reflektor **8** aufgeweitet und auf den dritten Reflektor **9** umgelenkt, von wo aus der nunmehr aufgeweitete Lichtstrahl aus der Beleuchtungsapparatur heraus reflektiert wird. Der zweite und dritte Reflektor **8**, **9** bilden die Reflektoreinheit **10**.

Die rotationssymmetrische Ausbildung der Spiegel und Reflektoren **2**, **8** und **9** ist insbesondere bei punktförmigen Lichtquellen von Vorteil, da hiermit eine vergleichsweise gleichmäßige Verteilung der Lichtintensität über den Querschnitt des Lichtstrahls erreicht wird.
Dennoch müssen die Spiegel und Reflektoren nicht zwingend rotationssymmetrisch ausgebildet sein. So können die Spiegel und Reflektoren **2**, **8** und **9** bei einer im wesentlichen strichförmigen Lichtquelle, beispielsweise in der Art einer Leuchtröhre, flächensymmetrisch sein.

## Patentansprüche

1. Beleuchtungsapparatur mit einer mindestens eine Lichtquelle (1) und einen ersten Reflektor (2) aufweisenden Lichtquelleneinheit (3), wobei der erste Reflektor (2) in der Art eines auf einer Seite offenen Ellipsoids ausgebildet ist, die Lichtquelle im Bereich des ersten Brennpunkts des ersten Reflektors ausgebildet ist und das von der Lichtquelle (1) abgestrahlte Licht zu einem Lichtstrahl bündelt, sowie einer Reflektoreinheit (10) mit einem zweiten Reflektor (8) und einem konkaven dritten Reflektor (9), wobei der konkave dritte Reflektor (9) eine Öffnung (7) für den Lichtstrahl aufweist und der Lichtstrahl von dem zweiten Reflektor (8) auf den dritten Reflektor (9) reflektiert wird, **dadurch gekennzeichnet, daß** der Lichtstrahl in einem zweiten Brennpunkt (4) zwischen dem ersten Reflektor (2) und dem zweiten Reflektor (8) zusammenläuft, und ein zwischen der Lichtquelleneinheit (3) und der Reflektoreinheit (10) angeordnetes optisches Element (6) angeordnet ist.

2. Beleuchtungsapparatur nach Anspruch 1, **dadurch gekennzeichnet, daß** hinter dem zweiten Brennpunkt (4) im Abstand ihrer Brennweite eine Linse angeordnet ist.

3. Beleuchtungsapparatur nach Anspruch 1 oder 2, **dadurch gekennzeichnet, daß** der Abstand vom zweiten Reflektor (8) zum dritten Reflektor (9) einstellbar ist.

4. Beleuchtungsapparatur nach einem der vorstehenden Ansprüche, **gekennzeichnet durch** eine Vorrichtung zum Positionieren eines oder mehrerer optischer Elemente.

5. Beleuchtungsapparatur nach Anspruch 4, **dadurch gekennzeichnet, daß** die Vorrichtung zum Positionieren eines oder mehrerer optischer Elemente (6) eine drehbar gelagerte Effektscheibe ist.

6. Beleuchtungsapparatur nach einem der vorstehenden Ansprüche, **dadurch gekennzeichnet, daß** die Reflektoren (2, 8, 9) verspiegelt sind.

7. Beleuchtungsapparatur nach einem der vorstehenden Ansprüche, **dadurch gekennzeichnet, daß** die Reflektoren (2, 8, 9) aus einem aluminiumhaltigen Werkstoff gebildet sind.

8. Beleuchtungsapparatur nach Anspruch 7, **dadurch gekennzeichnet, daß** die Reflektoren (2, 8, 9) aus einem Aluminiumblech gezogen sind.

9. Beleuchtungsapparatur nach einem der vorstehenden Ansprüche, **dadurch gekennzeichnet, daß** der erste Reflektor (2) und der dritte Reflektor (9) jeweils einstückig mit einer im wesentlichen zylindrischen Gehäusewandung ausgebildet und die Gehäusewandungen über eine Preßpassung miteinander verbindbar sind.

## Claims

1. Lighting equipment with a light source unit (3) having at least one light source (1) and one first reflector (2), wherein the first reflector (2) is constructed in the fashion of an ellipsoid open at one side, the light source is constructed in the region of the first focal point of the first reflector and focuses the light emitted by the light source (1) to form a light beam, and a reflector unit (10) with a second reflector (8) and a concave third reflector (9), wherein the concave third reflector (9) has an aperture (7) for the light beam and the light beam is reflected from the second reflector (8) on to the third reflector (9), **characterised in that** the light beam converges at a second focal point (4) between the first reflector (2) and the second reflector (8), and an optical element (6) arranged between the light source element (3) and the reflector unit (10) is provided.

2. Lighting equipment according to Claim 1, **characterised in that** a lens is arranged behind the second focal point (4) at the distance of its focal length.

3. Lighting equipment according to Claim 1 or 2, **characterised in that** the distance from the second reflector (8) to the third reflector (9) is adjustable.

4. Lighting equipment according to one of the preceding claims, **characterised by** a device for positioning one or a plurality of optical elements.

5. Lighting equipment according Claim 4, **characterised in that** the device for positioning one or a plurality of optical elements (6) is a pivoted effect disk.

6. Lighting equipment according to one of the preceding claims, **characterised in that** the reflectors (2, 8, 9) are reflection-coated.

7. Lighting equipment according to one of the preceding claims, **characterised in that** the reflectors (2, 8, 9) are made of an aluminium-containing material.

8. Lighting equipment according to Claim 7, **characterised in that** the reflectors (2, 8, 9) are drawn from an aluminium sheet.

9. Lighting equipment according to one of the preceding claims, **characterised in that** the first reflector (2) and the third reflector (9) are each constructed as one piece with a substantially cylindrical casing shell and the casing shells are joined one to the other via a press fit.

## Revendications

1. Appareil d'éclairage comportant au moins une source lumineuse (1) et une unité de source lumineuse (3) présentant un premier réflecteur (2), le premier réflecteur (2) étant configuré à la manière d'une ellipsoïde ouverte sur un côté, la source lumineuse étant constituée dans la zone du premier point focal du premier réflecteur et la lumière émise par la source lumineuse (1) se focalisant en un rayon lumineux ainsi qu'une unité de réflecteur (10) avec un deuxième réflecteur (8) et un troisième réflecteur concave (9), le troisième réflecteur concave (9) présentant une ouverture (7) pour le rayon lumineux et le rayon lumineux étant reflété par le deuxième réflecteur (8) sur le troisième réflecteur (9), **caractérisé en ce que** le rayon lumineux ce concentre dans un deuxième point focal (4) entre le premier réflecteur (2) et le deuxième réflecteur (8) et qu'un élément optique (6) est disposé entre l'unité de source lumineuse (3) et l'unité de réflecteur (10).

2. Appareil d'éclairage selon la revendication 1, **caractérisé en ce qu'**une lentille est disposée derrière le deuxième point focal (4) à écart de sa distance focale.

3. Appareil d'éclairage selon la revendication 1 ou 2, **caractérisé en ce que** la distance du deuxième réflecteur (8) au troisième réflecteur (9) est réglable.

4. Appareil d'éclairage selon une des revendications précédentes, **caractérisé par** un dispositif pour le positionnement d'un ou de plusieurs éléments optiques.

5. Appareil d'éclairage selon la revendication 4, **caractérisé en ce que** le dispositif de positionnement d'un ou de plusieurs éléments optiques (6) est une vitre à effet installée de manière à pouvoir pivoter.

6. Appareil d'éclairage selon une des revendications précédentes, **caractérisé en ce que** les réflecteurs (2, 8, 9) sont munis de miroirs.

7. Appareil d'éclairage selon une des revendications précédentes, **caractérisé en ce que** les réflecteurs (2, 8, 9) sont constitués d'une matière contenant de l'aluminium.

8. Appareil d'éclairage selon la revendication 7, **caractérisé en ce que** les réflecteurs (2, 8, 9) sont emboutis dans une tôle d'aluminium.

9. Appareil d'éclairage selon une des revendications précédentes, **caractérisé en ce que** le premier réflecteur (2) et le troisième réflecteur (9) sont configurés respectivement en une pièce avec une paroi de boîtier substantiellement cylindrique et que les parois du boîtier peuvent être reliées l'une à l'autre par un ajustage sous presse.
